# DEMANDE DE BREVET EUROPEEN

(11) **EP 0 580 494 A1**
(43) Date de publication de la demande: **26.01.1994**
(21) Numéro de dépôt: 93401864.9
(22) Date de dépôt: 20.07.1993
(51) Int. Cl.: A47F 3/04, F25D 25/02

(54) **Vitrine de présentation à plateau réfrigéré**

(30) Priorité: 23.07.1992 FR 9209318
(71) Demandeur: FRIGOFORME Sàrl, F-59830 Cysoing (FR)
(72) Inventeur: Farge, Hervé, FR-78990 Elancourt (FR); Neyton, Jean-Claude, FR-75012 Paris (FR); Budzik, Ronald, FR-59310 Nomain (FR)
(74) Mandataire: Hennion, Jean-Claude

(57) **Abrégé**

La vitrine de présentation réfrigérée pour la conservation des produits alimentaires, comporte d'une part un plateau réfrigéré (3) dont une partie au moins constitue un plateau d'exposition (301) qui sert de support aux produits alimentaires, et d'autre part des moyens de circulation forcée de l'air (4).

De manière caractéristique pour créer un flux d'air qui forme une boucle entourant le plateau réfrigéré (3), les moyens de circulation forcée de l'air (4) injectent de l'air sous le plateau réfrigéré (3) et aspirent l'air au-dessus dudit plateau réfrigéré, et le bord (311) du plateau d'exposition (301), qui est opposé à la partie du plateau réfrigéré (3) où se fait l'injection d'air, est contigu d'une paroi de déflexion (16) verticale et recourbée vers le haut, de telle sorte que le flux d'air ascendant qui passe dans l'espace (12) séparant ledit bord (311) et la paroi de déflexion (16) est redirigé en sens inverse vers le dessus du plateau d'exposition (301).

## Description

La présente invention a pour objet une vitrine de présentation à plateau réfrigéré, pour la conservation et l'exposition de produits du type alimentaire. Elle concerne plus particulièrement une vitrine de présentation à plateau réfrigéré comportant des moyens pour la création d'un flux d'airformant une boucle autour dudit plateau réfrigéré.

On connaît déjà, notamment par le document NL 8 602 780, une vitrine de présentation réfrigérée comportant un plateau réfrigéré, qui est un corps creux, dont la face supérieure est plane et peut servir de support à des produits alimentaires, et dont la cavité intérieure sert de logement à un produit frigorifique, dont la température est régulée. Plus particulièrement, les moyens de régulation de la température du produit frigorifique sont par exemple constitués par un circuit qui permet la circulation du produit frigorifique à l'extérieur du corps, et qui est équipé de moyens de refroidissement du produit frigorifique, par compression et détente de celui-ci.

Un tel plateau réfrigéré présente l'avantage de participer activement au refroidissement des produits alimentaires qu'il supporte, et permet par là-même dans une certaine mesure d'obtenir des gradients de température qui sont moins importants que ceux pouvant être observés dans les vitrines de présentation qui sont réfrigérées au moyen d'une batterie de froid classique, l'enceinte de la vitrine étant dans ce cas réfrigérée par convection naturelle de l'air, et/ou par circulation forcée de l'air.

le but que s'est fixé le demandeur est d'améliorer les vitrines de présentation à plateau réfrigéré actuellement connues, de manière à obtenir une homogénéité en température à la surface du plateau réfrigéré qui soit quasiment parfaite, et par là-même de conserver les produits alimentaires à une température constante qui est identique pour tous les produits, quelle que soit leur position dans la vitrine réfrigérée.

Cet objectif est parfaitement atteint par la vitrine de présentation réfrigérée de l'invention, qui de manière connue comporte d'une part au moins un plateau réfrigéré, dont une partie au moins constitue un plateau d'exposition servant de support de type alimentaire, et d'autre part des moyens de circulation forcée de l'air.

De manière caractéristique selon l'invention, dans le but de créer un flux d'air qui forme une boucle entourant le plateau réfrigéré, les moyens de circulation forcée de l'air injectent de l'air sous le plateau réfrigéré et aspirent l'air au-dessus dudit plateau ; le bord du plateau d'exposition, qui est opposé à la partie du plateau réfrigéré où se fait l'injection d'air, est contigu d'une paroi de déflexion verticale et recourbée vers le haut, de telle sorte que le flux d'air ascendant qui passe dans l'espace séparant ledit bord et la paroi de déflexion, est redirigé en sens inverse vers le dessus du plateau d'exposition.

La paroi de déflexion permet d'obtenir un flux d'air qui est très proche de la surface de la paroi supérieure du plateau d'exposition. Ainsi, ce flux d'air entourant le plateau réfrigéré, et passant à proximité de la surface du plateau d'exposition, combinée avec la création de froid par le plateau réfrigéré, permet d'obtenir une très bonne homogénéité de la température des produits conservés sur le plateau d'exposition.

Avantageusement, tout ou partie de la paroi inférieure du plateau d'exposition comporte des ondulations dont les crêtes sont parallèles à la direction de circulation du flux d'air. Ces ondulations permettent d'avoir une surface d'échange thermique plus importante avec le flux d'air créé. L'orientation des ondulations permet de ne pas perturber la circulation du flux d'air. La ventilation est donc plus efficace.

De préférence, tout ou partie de la paroi supérieure du plateau d'exposition comporte des ondulations dont les crêtes sont parallèles à la direction de circulation du flux d'air. Cette forme ondulée de la paroi supérieure permet, d'une part une meilleure circulation du flux d'air qui est redirigé, par la paroi de déflexion, sous les produits supportés par le plateau, et d'autre part limite les zones de contact entre les produits et la surface réfrigérée, ce qui contribue à améliorer l'homogénéité en température des produits.

Un problème lié à la conservation d'un produit alimentaire à bonne température réside dans la perte en eau de ce produit, laquelle induit une perte équivalente en poids du produit. Pour éviter cette déshydratation qui nuit à la qualité du produit, il est nécessaire de réguler de façon très précise le taux d'hygrométrie à l'intérieur de la vitrine de présentation. Un procédé de régulation connu consiste à injecter de l'air humide à l'intérieur de la vitrine. A la connaissance du demandeur, les vitrines de présentation qui mettent actuellement en oeuvre un tel procédé de régulation, ont un taux d'hygrométrie qui varie considérablement dans le temps et selon l'endroit de la vitrine où il est mesuré. Le demandeur a constaté que l'injection d'air humide dans l'espace situé entre la paroi de déflexion précitée et le bord avant du plateau d'exposition, combinée avec la ventilation créée par le flux d'airen- tourant le plateau réfrigéré permet d'obtenir un taux d'hygrométrie constant dans le temps et qui est homogène à l'intérieur de la vitrine de présentation réfrigérée, et notamment sur toute la surface du plateau d'exposition. A cet effet, la vitrine de présentation comporte des moyens d'humidification de l'air aptes à créer un flux d'air humide et une canalisation dont une extrémité est reliée aux moyens d'humidification et dont l'extrémité opposée débouche dans l'espace séparant la paroi de déflexion et le bord du plateau d'exposition.

D'autres caractéristiques et avantages ressortiront de la description suivante d'un mode de réalisation particulier d'une vitrine de présentation à plateau réfrigérée, donnée en référence au dessin annexé sur lequel :
La figure 1 est une vue de côté d'une vitrine de présentation comportant un plateau réfrigéré ayant un corps creux contenant un fluide caloporteur régulé en température et dont une partie sert de plateau d'exposition.
Les figures 2 et 3 sont des coupes transversales du plateau d'exposition du corps du plateau réfrigéré de la figure 1,
La figure 4 est une vue de dessus du corps creux du plateau réfrigéré.

La vitrine de présentation réfrigérée, représentée à la figure 1, est destinée à servir de présentoir à la vente de produits alimentaires notamment dans les grandes surfaces. Elle comporte un bâti 1, dont le bord avant 10 est équipé sur toute sa longueur d'une vitre 2, et qui supporte un plateau réfrigéré 3.

Le plateau réfrigéré 3 est constitué d'un corps creux 30, contenant un fluide caloporteur, du type eau glycolée, dont la température est maintenue constante. Le corps creux 30 se présente sous la forme d'un bloc comportant un plateau d'exposition 301 creux, qui sert de support aux produits présentés à la vente, une partie arrière 302 verticale également creuse, et un réservoir 303 d'alimentation et d'évacuation du fluide caloporteur. Les cavités de ces trois éléments communiquent entre elles. Les parois inférieure 304 et supérieure 305 du plateau d'exposition 301 présentent respectivement des ondulations inférieure 306 et supérieure 307, dont les crêtes ont une direction transversale par rapport à la longueur du bord avant 10 du bâti 1. Ces ondulations s'étendent entre les emplacements correspondant aux coupes YY' et ZZ', dont les vues sont représentées respectivement aux figures 2 et 3. La hauteur des ondulations inférieures 306 diminue progressivement de l'arrière vers l'avant du plateau, c'est-à-dire de la coupe YY' vers la coupe ZZ', tandis que la hauteur des ondulations supérieures 307 augmente progressivement. Comme cela apparaît sur les figures 2 et 3, ces ondulations délimitent à l'intérieur du plateau d'exposition 301, des conduits internes 308 identiques et séparés permettant une circulation transversale du fluide caloporteur à l'intérieur du plateau d'exposition, c'est-à-dire de l'arrière vers l'avant du plateau et réciproquement. La partie avant 309 du plateau d'exposition, qui n'est pas ondulée constitue un conduit de distribution 310, dans lequel débouche chaque conduit interne 308, et qui est parallèle au bord avant 10 du bâti 1. On a représenté à la figure 4, une vue schématique de dessus du corps creux 30, qui fait apparaître le sens de circulation du fluide caloporteur à l'intérieur du plateau d'exposition 301, et sur laquelle les conduits intérieurs 308 sont représentés en pointillés. Sur la figure 4, il apparaît également que le réservoir 303 est constitué de deux compartiments 303a, 303b, percés respectivement d'un orifice 304a, 304b. Les compartiments 303a et 303b servent respectivement à l'alimentation et à l'évacuation du fluide caloporteur contenu dans le corps creux 30.

A cet effet, le plateau réfrigéré comprend des moyens de circulation forcée 32 du fluide caloporteur reliés aux orifices 304a, 304b par l'intermédiaire de conduits de circulation 34a souples. Ces moyens de circulation forcée 32 du fluide caloporteur sont par exemple une pompe aspirante et foulante, du type pompe volumétrique rotative. Les moyens de circulation forcée 32 sont également reliés par l'intermédiaire de conduits 34b, à des moyens de refroidissement 33 du fluide caloporteur. Dans un exemple de réalisation précis, ces moyens de refroidissement 33 sont constitués d'un compresseur relié en entrée et en sortie respectivement à un évaporateur et à un condenseur, l'évaporateur et le condenseur étant reliés respectivement en entrée et en sortie aux conduits 34b. Les moyens-de circulation forcée 32, les moyens de refroidissement 33 et les conduits 34a, 34b, constituent un circuit fermé de refroidissement du fluide caloporteur, extérieur au corps creux 30, et qui permet de réguler la température du fluide caloporteur contenu dans ledit corps creux.

Dans un autre mode de réalisation particulier (non représenté), le plateau réfrigéré est également constitué du même corps creux 30 qui contient un fluide caloporteur statique et qui est supporté directement par une source de froid, telle que la batterie de froid qui est généralement utilisée dans les meubles frigorifiques. Le maintien du fluide caloporteur à une température constante est dans ce cas réalisé par échange thermique entre la surface de la paroi inférieure 304 du plateau d'exposition 301 du corps creux 30, et la surface de la paroi supérieure de la batterie de froid. Grâce aux courants de convexion qui s'établissent au sein du fluide caloporteur, le plateau réfrigéré présente une température homogène sur toute la surface de la paroi supérieure 305 du plateau d'exposition 301.

Dans un exemple précis de réalisation, le corps creux 30 est monobloc, et ses parois sont en polyéthylène. L'utilisation de polyéthylène permet d'obtenir un plateau réfrigéré relativement léger, et donc facilement manipulable. De plus, le polyéthylène présente toutes les caractéristiques nécessaires d'hygiène alimentaire. Par ailleurs, étant donné la forme compliquée du corps creux 30, pour réaliser celui-ci en un seul bloc, on utilise de préférence un procédé de fabrication appelé rotomoulage, connu de l'homme du métier. Cet exemple de réalisation du plateau n'est cependant pas limitatif. Il peut également être réalisé dans un matériau plastique autre que le polyéthylène, ou être fabriqué dans un matériau métallique, du type aluminium. En outre, le plateau peut-ne pas être monobloc, mais être constitué de deux demi-coques assemblées par soudage ou collage selon le matériau employé.

La vitrine de présentation comprend également des moyens de circulation forcée de l'air 4, du type ventilateur. Lesdits moyens sont fixés à l'arrière de la vitrine, derrière la partie verticale 302 du corps creux 30. Pour accéder à ces moyens de circulation forcée de l'air, et par là même au réservoir 303, il suffit de retirer la plaque amovible 8 fermant une trappe de visite 9 située à l'arrière de la vitrine de présentation. Les moyens de circulation forcée de l'air 4 créent un flux d'air autour du corps creux 30, qui forme une boucle représentée schématiquement par des flèches sur la figure 1. L'air est injecté sous le plateau d'exposition 301 du corps creux 30, puis circule dans la direction des ondulations inférieures 306 sous ledit plateau jusqu'au bord avant 311, où il est ensuite aspiré en sens inverse au-dessus du plateau d'exposition. Les ondulations inférieures 306 délimitent avec la paroi supérieure 11 du bâti 1 des conduits de circulation de l'air sous le plateau d'exposition; de plus, elles servent également d'ailettes d'échange thermique entre la surface de la paroi inférieure 304 du plateau d'exposition 301 et l'airventilé. Il en est de même pour les ondulations supérieures 307. Celles-ci permettent en outre de réduire la surface de contact avec les produits exposés, ce qui contribue à une meilleure homogénéité de leur température. De plus, la surface de la paroi supérieure 305 du plateau d'exposition 301 est inclinée vers le bas de l'arrière vers l'avant du plateau, en sorte que l'eau résultant par exemple de la fonte de la pellicule de glace qui recouvre généralement les produits exposés, puisse s'écouler dans le creux des ondulations supérieures 307 qui font office de rigoles. Ensuite, du fait de la déclivité vers l'arrière de la vitrine de la surface supérieure 11 du bâti 1, l'eau peut s'écouler jusqu'à un conduit d'évacuation 6 réalisé dans le piètement 7 du bâti 1. On peut également tirer profit de l'inclinaison du plateau d'exposition 301 et de la surface supérieure 11 du bâti 1 pour nettoyer directement le corps creux 30 et le bâti 1 en injectant de l'eau sous pression à la surface du plateau d'exposition 301, laquelle eau s'écoule ensuite jusqu'au conduit-d'évacuation 6 en entraînant sur son passage toutes les salissures éventuelles.

Le bord avant 10 du bâti 1 est également muni, sur toute la longueur L du plateau d'exposition 301, d'une pièce 15 recourbée vers le haut. L'air qui arrive au niveau du bord avant 311 du plateau d'exposition 301 traverse l'espace 12 séparant la paroi de déflexion 16 de la pièce 15 et le bord avant 311, et est défléchi vers l'arrière du plateau d'exposition 301 par ladite paroi de déflexion. L'air qui est aspiré au-dessus du plateau d'exposition 301 circule ainsi à proximité de la surface de la paroi supérieure 305 du plateau d'exposition 301 ; les produits exposés sont donc mieux ventilés, et on évite par la même occasion la formation de condensation sur la vitre 2.

On a représenté schématiquement à la figure 1, des moyens d'humidification 14 de l'air fixés à l'intérieur du piétement 7 du bâti 1. De tels moyens sont connus de l'homme du métier. Ils comprennent un récipient contenant un liquide qui est le plus souvent de l'eau, et dans lequel on crée des oscillations à l'aide d'un système ultrasons. L'air situé au-dessus du récipient est donc fortement chargé en humidité, et est ventilé grâce à des moyens de ventilation type ventilateur. Les moyens d'humidification 14 sont reliés à l'extrémité 13a d'un conduit d'humidification 13 pratiqué dans le bâti 1, et dont l'extrémité opposée 13b débouche dans l'espace 12. Ainsi, l'air ventilé par les moyens de circulation forcée de l'air 4 se charge en humidité en traversant l'espace 12, ce qui permet le maintien à un niveau constant du taux d'hygrométrie. Pour améliorer la régulation du taux d'hygrométrie, la partie avant 17 du bâti 1 comporte une cavité (non représentée) qui s'étend sur toute la longueur de la face avant de la vitrine. La partie avant 17 du bâti est percée régulièrement d'orifices (non représentés) qui font communiquer directement ladite cavité intérieure avec l'espace 12. Dans ce cas, l'extrémité 13b du conduit d'humidification débouche dans la cavité de la partie avant 17 du bâti 1. Cette cavité fait alors office de conduit de distribution, sur toute la longueur de la vitrine, de l'air humide ventilé qui est créé par les moyens d'humidification 14.

Un problème lié à l'utilisation d'une vitre dans les vitrines de présentation réfrigérées réside dans l'effet de serre créé par le rayonnement ultra-violet sur la vitre, qui a tendance à provoquer un réchauffement de l'intérieur de la vitrine. Pour pallier cet inconvénient, il est usuel d'appliquer à la surface de la vitre un film anti ultra-violet, ce qui permet d'atténuer fortement l'effet de serre. Dans un exemple précis de réalisation, la vitre 2 représentée à la figure 1 est un verre feuilleté, dans lequel on a incorporé au cours du procédé de fabrication, un matériau qui permet de filtrer le rayonnement ultraviolet. A la connaissance du demandeur, un tel traitement n'est pas réalisable avec du verre dit Securit, lequel est jusqu'à présent toujours employé pour la fabrication de vitres de vitrines de présentation réfrigérées. Par ailleurs, l'utilisation de verre feuilleté permet d'obtenir des vitres ayant une forme fortement recourbée, contrairement au verre Securit.

L'invention n'est pas limitée à la description qui vient d'être faite d'un mode de réalisation particulier d'une vitrine de présentation réfrigérée selon l'invention. On peut notamment concevoir une vitrine de présentation du type armoire réfrigérée, comportant soit plusieurs plateaux réfrigérés superposés, soit un unique plateau réfrigéré dont le corps creux est constitué d'une pluralité de plateaux d'exposition superposés les uns aux autres de manière à constituer une étagère. On peut également, sans pour autant sortir du cadre de l'invention, envisager la réalisation d'un corps creux dont le plateau d'exposition possède un bord avant 311 ayant une forme recourbée vers le haut et faisant office de paroi de déflexion. Dans ce cas, la partie avant 309 du plateau d'exposition est percée à proximité du bord avant 311 d'au moins un orifice qui fait office d'espace 12.

## Revendications

1. Vitrine de présentation réfrigérée pour la conservation des produits alimentaires, comportant d'une part un plateau réfrigéré (3) dont une partie au moins constitue un plateau d'exposition (301) qui sert de support aux produits alimentaires, et d'autre part des moyens de circulation forcée de l'air (4), caractérisée en ce que pour créer un flux d'air qui forme une boucle entourant le plateau réfrigéré (3), les moyens de circulation forcée de l'air (4) injectent de l'air sous le plateau réfrigéré (3) et aspirent l'air au-dessus dudit plateau réfrigéré, et le bord (311) du plateau d'exposition (301), qui est opposé à la partie du plateau réfrigéré (3) où se fait l'injection d'air, est contigu d'une paroi de déflexion (16) verticale et recourbée vers le haut, de telle sorte que le flux d'air ascendant qui passe dans l'espace (12) séparant ledit bord (311) et la paroi de déflexion (16) est redirigé en sens inverse vers le dessus du plateau d'exposition (301).

2. Vitrine de présentation selon la revendication 1 caractérisée en ce que toute ou partie de la surface de la paroi inférieure (304) du plateau d'exposition (301) comporte des ondulations dont les crêtes sont parallèles à la direction de circulation du flux d'air.

3. Vitrine de présentation selon la revendication 1 ou 2 caractérisée en ce que toute ou partie de la surface de la paroi supérieure (305) du plateau d'exposition (301) comporte des ondulations dont les crêtes sont parallèles à la direction de circulation du flux d'air.

4. Vitrine de présentation selon l'une quelconque des revendications 1 à 3, caractérisée en ce qu'elle comprend des moyens d'humidification (14) de l'air aptes à créer un flux d'air humide et une canalisation (13) dont une première extrémité (13b) débouche dans l'espace (12) et dont l'extrémité opposée (13a) est reliée aux moyens d'humidification (14).
